# EUROPÄISCHE PATENTSCHRIFT

(11) **EP 3 380 410 B1**
(45) Veröffentlichungstag und Bekanntmachung des Hinweises auf die Patenterteilung: **18.06.2025**
(21) Anmeldenummer: 16801756.4
(22) Anmeldetag: 24.11.2016
(51) Int. Cl.: B65D 79/02

(54) **BEHÄLTER MIT EINER VERTIEFUNG IN DER BEHÄLTERWAND**
CONTAINER COMPRISING A RECESS IN THE CONTAINER WALL
RÉCIPIENT AVEC UNE CAVITÉ DANS LA PAROI DE RÉCIPIENT

(30) Priorität: 25.11.2015 CH 17192015
(43) Veröffentlichungstag der Anmeldung: 03.10.2018
(73) Patentinhaber: Alpla-Werke Alwin Lehner GmbH und Co. KG, 6971 Hard (AT)
(72) Erfinder: KÜNZ, Johann, 6971 Hard (AT)
(74) Vertreter: Swisspat Riederer Hasler Patentanwälte AG
(86) Internationale Anmeldenummer: PCT/EP2016/078685
(87) Internationale Veröffentlichungsnummer: WO 2017/089464

(56) Entgegenhaltungen:
- EP-A1- 2 227 369
- EP-A2- 1 651 535
- WO-A1-2014/000776
- WO-A2-2005/037040
- DE-A1- 102007 002 865
- GB-A- 2 524 843

## Beschreibung

### Gebiet der Erfindung

Die Erfindung betrifft einen Behälter gemäss Oberbegriff des Anspruchs 1.

### Stand der Technik

Werden Behälter mit heissen Flüssigkeiten oder anderen Inhalten befüllt und sogleich nach dem Füllvorgang verschlossen, ergibt sich im Behälterinneren nach dem Erkalten des Inhalts ein Unterdruck, wodurch die Wände des Behälters teilweise kollabieren können. Solche Behälter sind ästhetisch unschön und können so nicht in die Regale gestellt werden. Um ein Kollabieren der Wände zu verhindern, werden die Behälter mit einem Belüftungsventil ausgestattet. Dieses kann aus einem luftdurchlässigen, porösen Material hergestellt sein. Üblicherweise ist das Belüftungsventil in die Verschlusskappe integriert, weil es sich dort am leichtesten einbauen lässt. Belüftungsventile aus porösen Materialien können aber auch dazu dienen, den Inhalt des Behälters von Mikroben und Bakterien zu schützen. Aus designtechnischen oder funktionstechnischen Gründen ist eine Anordnung des Belüftungsventils in dem Verschluss des Behälters nicht immer der optimale Ort. Es besteht daher das Bedürfnis eine grössere Flexibilität bei der Anordnung des Belüftungsventils zu ermöglichen.

Aus der WO 2010/081081 ist eine Verschlusskappe bekannt, in die ein poröses Element integriert ist, um einen Druckausgleich zwischen dem Behälterinneren und der Umgebung zu ermöglichen. Die Verschlusskappe gemäss der WO 2010/081081 besitzt an der Unterseite des Deckels eine Kammer, die zwei Öffnungen hat, eine untere Öffnung, durch welche das poröse Element in die Kammer eingesetzt wird, und eine obere Durchtrittsöffnung, welche die Kammer mit der Umgebung verbindet. Damit das poröse Element in der Kammer gehalten ist, kann dieses so dimensioniert sein, dass ein Passsitz realisiert ist. Alternativ kann der untere Rand der Kammer gefaltet oder mit einem Hinterschnitt versehen sein.

Die EP-A-1 068 902 offenbart eine Verschlussanordnung bestehend aus einem elastischen Stopfen zum Verschliessen einer Behälteröffnung und einem Filtermedium, das im Stopfen integriert ist. Der Stopfen hat eine axiale Öffnung, die eine Verbindung zwischen dem Behälterinneren und der Umgebung ermöglicht. In der Öffnung des Stopfens ist eine Filterscheibe angeordnet, die dichtend an der zylindrischen Wand des Durchgangs anliegt. Es ist vorgeschlagen, die Filterscheibe in der Öffnung integral mit dem Stopfen im Spritzgiessverfahren auszubilden. Allerdings gibt die EP-A-1 068 902 keinerlei Anleitungen, wie dies bewerkstelligt werden könnte.

DE102007002865A1 offenbart einen Behälter gemäß dem Oberbegriff des Anspruchs 1.

In der DE 10 2007 002 865 A1 ist ein extrusionsblasgeformter Behälter beschrieben, an dessen Behälterwandung eine in das Behälterinnere ragende Vertiefung ausgebildet ist. Innerhalb der Vertiefung ist ein Membranfilter eingegossen.

### Aufgabe der Erfindung

Die Aufgabe der vorliegenden Erfindung liegt darin, eine Haltevorrichtung für Funktionselemente an einem Behälter zu zeigen, welcher mit wenig Aufwand und trotzdem dichtend mit einem Funktionselement unter Formschluss bestückt werden kann und gleichzeitig bei seiner Herstellung mit wenig Aufwand entformt werden kann.

### Beschreibung

Die Erfindung betrifft einen Kunststoffbehälter mit einer Behälterwandung und einer Austrittsöffnung.

Erfindungsgemäss wird die Aufgabe bei dem Behälter gemäss dem Oberbegriff des Anspruchs 1 dadurch gelöst, dass die Einstecköffnung eine erste lichte Weite aufweist und sich die Vertiefung in Richtung des Behälterinneren zu einer zweiten lichten Weite aufweitet, wobei die zweite lichte Weite größer ist als die erste lichte Weite. Die Vertiefung weist zumindest in einem Teilbereich eine Überdachung auf, die durch einen die Einstecköffnung begrenzenden Abschnitt der Behälterwandung ausgebildet ist und ein Funktionselement in der Vertiefung formschlüssig gehalten ist. Die Vertiefung kann an jeder Stelle der Behälterwandung ausgebildet sein und ist so ausgeformt, dass das Funktionselement nach Einstecken durch die Einstecköffnung in der Vertiefung sicher gehalten ist. Sofern die Behälterwandung durchbrochen ist, um einen Kontakt des eingesteckten Funktionselements mit einem in dem Behälterinneren bevorrateten Produkt zu gewährleisten, kann das Funktionselement mit der Behälterwandung derart abgedichtet gehalten werden, dass ein im Behälterinneren bevorratetes Produkt nicht zwischen Behälterwandung und Funktionselement in die Umgebung gelangen kann. Dadurch, dass die Vertiefung nach innen orientiert ist, bleibt die Behälteroberfläche glatt und ist nicht durch Erhebungen beeinträchtigt. Das Design des Behälters ist äusserst flexibel gestaltbar, da es durch keine Positionsvorgaben der Vertiefung beeinträchtigt wird. Das Verfahren des Extrusionsblasformens ermöglicht es, dass der Behälter rasch und formgetreu herstellbar ist.

Die Überdachung stellt sicher, dass das Funktionselement formschlüssig in der Vertiefung, welche als Aufnahmekammer dient, sicher gehalten ist. Die Überdachung kann quer zu einer Mittelachse der Vertiefung gerade, konvex oder konkav ausgebildet sein. Auch kann die Behälterwandung in diesem Abschnitt als ein die Vertiefung überdachender Zahn mit scharfem oder gerundetem Zahnkopf ausgebildet sein. Die Vertiefung kann auch in mehr als einem Teilbereich überdeckt sein. Die Überdachung kann zur Fixierung des Funktionselements in axialer Richtung dienen. Die Überdachung kann derart ausgebildet sein, dass das Funktionselement entnehmbar oder unlösbar fixiert ist. Die Entnehmbarkeit kann durch axiale Krafteinwirkung oder radiale Krafteinwirkung oder durch eine Kombination aus beiden Krafteinwirkungen gewährleistet sein.

Zweckmässigerweise weist die Vertiefung eine Wandung und einen Grund auf. Dadurch kann das Funktionselement bzw. der Einsatz in die Vertiefung eingedrückt werden, bis sie am Grund anstösst. Die Wandung kann beispielsweise pyramidenförmig oder zylindrisch ausgebildet sein und kann in Richtung einer Längserstreckungsrichtung der Vertiefung gesehen jeweils ein Polygon ausbilden. Auch kann die Wandung in Richtung einer Längserstreckungsrichtung der Vertiefung gesehen oval, elliptisch oder kreisförmig ausgebildet sein. Die Vertiefung kann auch mit einem Absatz ausgebildet sein, welcher als Auflagefläche oder als Anschlagsfläche für das Funktionselement ausgebildet ist. Zumeist wird die Wandung jedoch kreiszylinderförmig ausgebildet sein.

Dadurch, dass am Grund und/oder der Wandung der Vertiefung vorteilhaft eine Durchgangsöffnung vorgesehen ist, steht das Funktionselement mit dem Behälterinneren in Verbindung. Die Öffnung wird in der Regel so angeordnet sein, dass bei eingelegtem Funktionselement kein Entweichen des Produkts an dem Funktionselement vorbei erfolgt. Durch die Durchgangsöffnung ist eine permanente Verbindung zwischen der den Behälter umgebenden Atmosphäre und dem Behälterinneren zusätzlich zu der Austrittsöffnung ausgebildet.

Um die Entformung des Behälters zu vereinfachen, weist die Vertiefung eine Mittelachse auf, welche im Wesentlichen senkrecht auf der Behälterwandung steht.

Gemäss einem weiteren Ausführungsbeispiel ist es jedoch auch denkbar, dass die Vertiefung eine Mittelachse aufweist, welche mit der Behälterwandung einen Winkel einschliesst, welcher kleiner als 90 und grösser als 0 Grad, bevorzugt kleiner als 88 und grösser als 10 Grad und besonders bevorzugt kleiner als 80 und grösser als 15 Grad ist. Dadurch ist die Orientierung der Vertiefung relativ zur Behälteroberfläche flexibel wählbar. Dies ist von Vorteil wenn eine spezielle Behälterkontur benötigt wird oder die Einstecköffnung möglichst unauffällig sein soll. In einem Ausführungsbeispiel ist der Winkel kleiner als 45° und größer als 30°. Der eingeschlossene Winkel umfasst sowohl einen Winkel in vertikaler als auch horizontaler Richtung. Die Richtungsangabe kann hierbei auf die Standfläche des Behälters bezogen sein. Somit kann beispielsweise die Mittelachse in horizontaler Richtung senkrecht auf der Behälterwandung stehen und in vertikaler Richtung der eingeschlossene Winkel zwischen Behälterwandung und Mittelachse der Vertiefung beispielsweise 75° sein. Die Einstecköffnung weist eine erste lichte Weite auf und die Vertiefung weitet sich in Richtung des Behälterinneren zu einer zweiten lichten Weite auf, wobei die zweite lichte Weite größer ist als die erste lichte Weite. Dadurch kann die Vertiefung das Funktionselement umschliessen und formschlüssig halten.

In einer weiteren Ausführungsform weist die Einstecköffnung eine erste lichte Weite auf und die Vertiefung weitet sich in Richtung des Behälterinneren gegenüber der ersten lichten Weite zu einer zweiten lichten Weite auf und verengt sich anschließend zu einer dritten lichten Weite. Diese Ausgestaltung der Vertiefung ist dann von Vorteil, wenn das Funktionselement mit seinem durchmesserkleineren Ende voran in die Vertiefung eingesteckt wird. Die Vertiefung ist in diesem Fall derart ausgeführt, dass sie die Mantelfläche des Funktionselements umschliesst und die Hinterschneidung das durchmessergrössere Ende formschlüssig hält. Die Verengung von der zweiten lichten Weite zu der dritten lichten Weite kann sprunghaft beispielsweise mittels eines Absatzes, einer Stufe oder eines Vorsprungs erfolgen. Diese Verengung von der zweiten lichten Weite zu der dritten lichten Weite kann auch über eine vorbestimmte Strecke kontinuierlich oder diskontinuierlich erfolgen. Die erste lichte Weite kann kleiner, gleich oder größer als die dritte lichte Weite sein.

Als vorteilhaft erweist es sich, wenn die maximale Überdachung Vertiefung gemessen quer zu einer Mittelachse der Vertiefung zwischen 0,05 mm und 1 mm und bevorzugt zwischen 0,25 und 0,5 mm ist. Durch diese Bemassungsmerkmale weist die Überdachung bezüglich der Vertiefung eine Überdeckung auf, welche das Funktionselement einerseits zuverlässig in der Vertiefung hält und andererseits das Funktionselement durch die Einstecköffnung gepresst werden kann. Die maximale Überdachung ist das Mass zwischen dem Rand der Überdachung, der gleichzeitig die Einführöffnung begrenzt, und der Wandung der Vertiefung.

Dadurch, dass die Wandung der Vertiefung und ein an die Wandung der Vertiefung angrenzender Abschnitt der Überdachung mit Vorteil einen Winkel zwischen 20 und 50 Grad und bevorzugt zwischen 30 und 40 Grad einschliessen, ist die Hinterschneidung entformbar und bildet einen ausreichend Kraftschluss zur Verbindung von Funktionselement und Vertiefung.

Mit Vorteil besitzt die Vertiefung eine im Wesentlichen rotationssymmetrische Gestalt. Die Vertiefung ist einfacher zu entformen als wenn sie eine eckige Ausformung besitzen würde. Auch sind Passungen zwischen Funktionselement und Vertiefung einfacher vorzunehmen, wenn diese eine rotationssymmetrische Form besitzen.

Ein weiterer Aspekt der Erfindung betrifft einen oben beschriebenen Behälter mit einem in der Vertiefung aufgenommenen Funktionselement. Durch die Kombination von Vertiefung und Funktionselement können diese genau aufeinander angepasst sein, wodurch die Passfläche zwischen Funktionselement und Vertiefungswand in der Regel flüssigkeitsdicht ist, jedoch bei besonderen Ansprüchen auch gasdicht ausgestaltet werden kann.

In einer besonders bevorzugten Ausführungsform korrespondieren eine äussere Form des Funktionselements und eine innere Form der Vertiefung derart miteinander, dass das Funktionselementgegenüber einem im Behälterinneren bevorrateten Produkt fluiddicht in der Vertiefung gehalten ist. Die Passfläche zwischen Funktionselement und Wandung der Vertiefung kann flüssigkeitsdicht ausgeführt sein. Der Formschluss, bewirkt durch die Überdachung, hält das Funktionselement zuverlässig in der Vertiefung, auch wenn in dem Behälterinneren ein Überdruck herrscht. Die Überdachung kann verhindern, dass das Funktionselement in Richtung der Mittelachse der Vertiefung aus der Vertiefung verlagerbar ist. Zweckmässigerweise ist das Funktionselement als eine Bundbuchse ausgebildet. Das Funktionselement ist in seiner Aussenkontur durch die Ausgestaltung des Bunds an die Konturen der Vertiefung angepasst und ist dadurch besonders gut haltend und dichtend in der Vertiefung aufgenommen. Das Funktionselement kann auch die Gestalt einer Hülse oder einer Buchse ohne Bund besitzen.

Mit Vorteil ist an dem Funktionselement eine zweite Durchgangsöffnung vorgesehen, um bevorzugt einen Gasaustausch zwischen Behälterinnerem und der Umgebung zu ermöglichen. Je nach Funktion des Funktionselements kann dieses direkt in Kontakt mit dem Behälterinnenraum stehen, um Druck auszugleichen oder andere weiter unten beschriebene Aufgaben zu erfüllen. Die zweite Durchgangsöffnung kann kleiner als 5µm sein, um flüssige Produkte aus dem Behälterinneren zurückzuhalten und kann kleiner als 20 µm sein, um pastöse Produkte aus dem Behälterinneren zurückzuhalten. Bei beiden Öffnungsgrößen ist ein ungehinderter Gasaustausch zwischen umgebender Atmosphäre und Behälterinnerem möglich. Zum Druckausgleich zwischen Behälterinnerem und Umgebung ist die zweite Durchgangsöffnung durch eine gasdurchlässige Membran verschlossen. Die Membran ist nur für Gase durchlässig und ist flüssigkeitsdicht. Baut sich in dem Behälterinneren durch eine Veränderung der Seehöhe oder durch Gasbildung ein Innendruck auf, welcher grösser als der Umgebungsdruck ist, so kann dieser durch die Membran hindurch ausgeglichen werden. Denkbar ist es auch, dass ein Unterdruck in dem Behälter ausgeglichen werden kann. Ein Unterdruck kann beispielsweise dann entstehen, wenn ein heisses Produkt in den Behälter abgefüllt wird und in dem verschlossenen Behälter abgekühlt wird.

Die Membranfunktion kann vereinfacht umgesetzt werden, indem das Funktionselement vorteilhaft ein gesintertes, poröses Teil aus HDPE ist. Das Funktionselement ist einstückig und dementsprechend einfach herstellbar. Durch das poröse Teil kann Gas zwischen Behälterinnerem und Umgebung ausgetauscht werden, nicht jedoch Flüssigkeit durch das Funktionsteil hindurch gelangen.

In einer weiteren Ausführungsform ist das Funktionselement ein Haltbarkeitsindikator. Der Haltbarkeitsindikator steht mit dem Behälterinnenraum in Verbindung und reagiert auf Parameter, welche auf eine Veränderung in dem abgefüllten Produkt schliessen lassen. So kann beispielsweise die Bildung eines Gases oder eine Druckänderung erkannt werden.

Eine weitere Möglichkeit besteht darin, dass das Funktionselement eine chemische Substanz beinhaltet, die in Fluidverbindung mit dem Behälterinneren stehen kann.. So kann beispielsweise die ständige Zudosierung einer natürlichen antimikrobiellen Substanz die Haltbarkeit des abgefüllten Produktes verlängern. Die chemische Substanz kann auch ein Geruchsfänger, Sauerstofffänger, Wasserdampffänger oder ein CO₂-Fänger sein. Generell kann in dem Funktionselement eine chemische Substanz aufgegeben sein, welche während der Lagerung des Behälters entstehende Gase einfängt.

Denkbar ist es auch, dass das Funktionselement ein Indikator ist, welcher anzeigt, wenn die Kühlkette des in dem Behälter bevorrateten Produktes unterbrochen wurde.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: einen Querschnitt durch die Behälterwandung eines Kunststoffbehälters mit einer Vertiefung in einer ersten Ausführungsform;
- Figur 2:: einen Querschnitt durch die Behälterwandung eines Kunststoffbehälters mit einer Vertiefung in einer zweiten Ausführungsform;
- Figur 3:: einen Querschnitt durch die Behälterwandung eines Kunststoffbehälters mit einer Vertiefung in einer dritten Ausführungsform;
- Figur 4:: einen Querschnitt durch die Behälterwandung eines Kunststoffbehälters mit einer Vertiefung in einer vierten aus dem Stand der Technik bekannten Ausführungsform und
- Figur 5:: eine Seitenansicht eines Kunststoffbehälters mit Vertiefung.

In den Figuren 1 bis 4 ist ein detaillierter Ausschnitt eines Behälters aus Kunststoffmaterial gezeigt. Der Behälter ist gesamthaft mit dem Bezugszeichen 11 beziffert. In einer Behälterwandung 13 des Behälters 11 ist an einer beliebigen Stelle eine Vertiefung 15 ausgeformt. Die Vertiefung 15 dient als eine Aufnahmekammer für ein Funktionselement 17. Das Funktionselement 17 wird durch eine Einstecköffnung 19 hindurch in die Vertiefung 17 eingeführt. In der Figur 5 ist die Vertiefung 15 beispielhaft in der Behälterwandung 13 des Behälters 11, welche in dem vorliegenden Ausführungsbeispiel als Seitenwand ausgebildet ist, in der Nähe des Behälterbodens vorgesehen. Die Vertiefung 15 ist bevorzugt an einer Stelle angeordnet, an der das Funktionselement 17 mit dem sich in dem Behälter 11 bevorrateten Produkt in Kontakt stehen kann, auch wenn der Behälter teilweise entleert ist. Grundsätzlich ist jede Position an der Behälterwandung 13 möglich.

Die Vertiefung respektive die Aufnahmekammer 15, weist neben der Einstecköffnung 19 eine Wandung 21 und einen Grund 23 auf. Ist das Funktionselement 17 in der Vertiefung 15 aufgenommen, so ist es bevorzugt, dass es den Grund 23 berührt. Das Funktionselement 17 kann kraftschlüssig und/oder formschlüssig in der Vertiefung 15 gehalten sein. Zur Halterung unter Kraftschluss sind die Aussenabmessungen des Funktionselements 17 und die Innenabmessungen der Vertiefung 15 derart aufeinander abgestimmt, dass ein Presssitz vorhanden ist. Eine Halterung unter Kraftschluss ist in der Figur 4 gezeigt. Dieses Ausführungsbeispiel ist nicht Teil der Erfindung, sondern es handelt sich um einen Stand der Technik, dessen Beschreibung das Verständnis der Erfindung erleichtern soll.

Zur Halterung des Funktionselements 17 in der Vertiefung 15 unter Formschluss, weist die Vertiefung 15 eine Überdachung 25 auf. Zur Bildung der Überdachung 25 besitzt die Vertiefung 15 im Bereich der Einstecköffnung 19 eine erste lichte Weite 27, welche sich in Richtung des Behälterinneren zu einer zweiten lichten Weite 29 aufweitet. Die Aussenabmessungen des Funktionselements 17 sind im Wesentlichen an die Überdachungsabmessungen angepasst. Dazu weitet sich das Funktionselement 17 von einem Kragen 31 zu einem durchmessergrösseren Bund 33 auf.

Die Differenz zwischen erster und zweiter lichter Weite 27,29 beträgt zwischen 0,6 und 1 mm und bevorzugt zwischen 0,7 und 0,9 mm. Diese Differenz ermöglicht eine zuverlässige Halterung des Funktionselements 17 in der Vertiefung 15 und ermöglicht es, dass der Bund 33 noch durch die durchmesserkleinere Einstecköffnung 19 unter Aufweitung selbiger hindurch passt.

Der Übergang zwischen erster und zweiter lichter Weite 27,29 ist durch eine Überdachungsflanke 35 gebildet. Die Flanke 35 bildet mit der Wandung 21 bzw. der Mittel achse 37 der Vertiefung einen Winkel zwischen 20 und 50 Grad und bevorzugt zwischen 30 und 40 Grad.

Steht die Mittelachse 37 rechtwinkelig zur Trennebene des Behälters 11, so ist die Überdachung einfacher zu entformen, als bei einer anderen Orientierung der Mittelachse 37. Dies liegt daran, dass sich die Halbschalen der Behälterform in Richtung der Mittelachse 37 öffnen. Denkbar ist es jedoch auch, dass die Mittelachse einen Winkel zwischen 0 und 90 Grad, bevorzugt zwischen 10 und 88 Grad und besonders bevorzugt zwischen 15 und 80 Grad aufweist und die Vertiefung 15 trotzdem entformbar ist. Auch bewegliche Elemente im Werkzeug sind denkbar, um die Entformung zu bewerkstelligen. Vertiefungen 15 mit einer solchen Orientierung sind dann bevorzugt, wenn es das Behälterdesign erfordert. Beispielsweise ist eine Orientierung der Mittelachse 37 rechtwinkelig zur Behälteroberfläche für ein gleichmässiges Behälterdesign von Vorteil.

Denkbar ist es auch, dass sich gemäss Figur 3 die Vertiefung 15 ausgehend von der zweiten lichten Weite 29 zu einer dritten lichten Weite 39 verengt. Diese Ausgestaltung der Vertiefung 15 wird dann gewählt, wenn das Funktionselement 17 mit dem Kragen 31 voran in der Vertiefung 15 aufgenommen ist.

Aus Gründen der vereinfachten Herstellung besitzen das Funktionselement 17 und die Vertiefung 15 bevorzugt rotationssymmetrische Gestalt.

Um einen Fluidaustausch zwischen Behälterinnerem und Umgebung zu ermöglichen, kann am Grund der Vertiefung 15 eine erste Durchgangsöffnung 41 vorgesehen sein. Es versteht sich, dass aus diesem Grund auch an dem Funktionselement 17 eine zweite Durchgangsöffnung 43 vorgesehen sein kann. Wie die Figuren 3 und 4 zeigen, kann die zweite Durchgangsöffnung 43 entsprechend der Aussenkontur des Funktionselements 17 abgesetzt sein.

Das Funktionselement 17 kann die unterschiedlichsten Aufgaben erfüllen. Beispielhaft und daher nicht abschliessend sind folgende Anwendungen denkbar:
Wie in den Figuren gezeigt, kann das Funktionselement 17 ein Gehäuse mit der darin vorgesehenen zweiten Durchgangsöffnung 43 sein. In der zweiten Durchgangsöffnung 43 ist eine Membran 45 eingesetzt. Da die Membran zweckmässigerweise nur für Gase durchlässig ist, herrscht im Behälterinneren immer der gleiche Druck wie in der Umgebung. Somit findet ein Gasaustausch zwischen Behälterinnerem und den Behälter 11 umgebender Atmosphäre statt. Eine Deformierung des Behälters 11 wegen Unter- bzw. Überdruck im Behälterinneren kann daher verhindert werden, Die Membran 45 kann aus üblichen Membranmaterialien, beispielsweise Polyethylen (PE) oder Polytetrafluoräthylen (PTFE), Polyamid (PA) oder Polyacrylnitril, hergestellt sein.

Eine vereinfachte Membranfunktion des Funktionselements 17 kann dadurch erreicht werden, indem das Funktionselement 17 ein gesinterter, poröser Stopfen, beispielweise aus HDPE, ist. Dieses poröse Material besitzt die Eigenschaften einer gasdurchlässigen Membran.

Das Funktionselement 17 kann auch ein Haltbarkeitsindikator sein. Dazu steht es mit dem Behälterinnenraum in Verbindung. Sollte sich in dem Behälterinnenraum ein Gas bilden, welches auf das Ende der Haltbarkeit des eingefüllten Produktes schliessen lässt, so kann das Funktionselement die Farbe ändern. Beispielsweise kann in dem Funktionselement eine chemische Substanz vorhanden sein, welche unter Reaktion mit dem entstandenen Gas die Farbe ändert.

Denkbar ist es auch, dass in dem Funktionselement 17 eine chemische Substanz enthalten ist, welche durch die erste und zweite Durchgangsöffnung 41,43 in das Behälterinnere abgegeben werden kann. Dadurch kann die Haltbarkeit des bevorrateten Produktes verlängert werden.

Auch kann in dem Funktionselement 17 eine chemische Substanz aufgegeben sein, welche eine Unterbrechung der Kühlkette anzeigt und damit auf ein verdorbenes Lebensmittel in dem Behälter hinweist.

Bevorzugt wird der Behälter 11 mit der oben beschriebenen Vertiefung 15 im Herstellverfahren des Extrusionsblasformens hergestellt. Eine Möglichkeit der Herstellung stellt das in der EP 2 227 369 beschriebene Verfahren dar.

Zur Herstellung der Überdachung 25 kann in einer der Formhalbschalen ein verschiebbarer Dorn vorgesehen sein. Beim Öffnen der Halbschalen wird der Dorn aus der Formhalbschale heraus in die Kavität hinein in der gleichen Geschwindigkeit verlagert wie die Trennung der Formhalbschalen erfolgt, , sodass sich der Dorn relativ zu dem Behälter beim Öffnen der Formhalbschalen nicht bewegt. Dann wird der Dorn aus der ausgeformten Vertiefung 15 herausgezogen, wobei der Behälter von einem Gegenhalter zurückgehalten wird.

Ist die Vertiefung 15 wie in Figur 4 ausgeformt, so kann der Dorn beim Öffnen der Halbschalen aus der Vertiefung 15 gezogen werden, ohne dass ein Gegenhalter zum Zurückhalten des Behälters benötigt wird.

### Bezugzeichenliste:

- 11: Behälter aus einem Kunststoffmaterial
- 12: Austrittsöffnung
- 13: Behälterwandung
- 15: Vertiefung, Aufnahmekammer
- 17: Funktionselement
- 19: Einstecköffnung
- 21: Wandung
- 23: Grund
- 25: Überdachung
- 27: Erste lichte Weite
- 29: Zweite lichte Weite
- 31: Kragen
- 33: Bund
- 35: Überdachungsflanke
- 37: Mittelachse
- 39: Dritte lichte Weite
- 41: Erste Durchgangsöffnung
- 43: Zweite Durchgangsöffnung
- 45: Membran

## Patentansprüche

1. Aus einem Kunststoffmaterial hergestellter Behälter (11) mit
- einer ein Behälterinneres begrenzenden Behälterwandung (13) und
- einer an der Behälterwandung (13) vorgesehenen Austrittsöffnung (12) zum Entleeren eines in dem Kunststoffbehälter (11) aufnehmbaren Produktes,
wobei der Behälter (11) durch Extrusionsblasformen ausgebildet ist und eine an der Behälterwandung (13) in das Behälterinnere ragende Vertiefung (15) zur Aufnahme eines Funktionselements (17) ausgebildet ist und die Vertiefung (15) durch eine Einstecköffnung (19) zugänglich ist, wobei
die Vertiefung (15) zumindest in einem Teilbereich eine Überdachung (25) aufweist, die durch einen die Einstecköffnung (19) begrenzenden Abschnitt der Behälterwandung (13) ausgebildet ist und ein Funktionselement (17) in der Vertiefung (15) formschlüssig gehalten ist,
**dadurch gekennzeichnet,**
**dass** die Einstecköffnung (19) eine erste lichte Weite (27) aufweist und sich die Vertiefung (15) in Richtung des Behälterinneren zu einer zweiten lichten Weite (29) aufweitet, wobei die zweite lichte Weite (29) größer ist als die erste lichte Weite (27).

2. Behälter nach Anspruch 1, **dadurch gekennzeichnet, dass** die Vertiefung (15) eine Wandung (21) und einen Grund (23) aufweist.

3. Behälter nach Anspruch 2, **dadurch gekennzeichnet, dass** am Grund (23) und/oder der Wandung (21) der Vertiefung (15) eine Durchgangsöffnung (41) vorgesehen ist.

4. Behälter nach einem der Ansprüche 1 bis 3, **dadurch gekennzeichnet, dass** die Vertiefung (15) eine Mittelachse (37) aufweist, welche im Wesentlichen senkrecht auf der Behälterwandung (13) steht.

5. Behälter nach einem der Ansprüche 1 bis 3, **dadurch gekennzeichnet, dass** die Vertiefung (15) eine Mittelachse (37) aufweist, welche mit der Behälterwandung (13) einen Winkel einschliesst, welcher kleiner als 90 und grösser als 0 Grad, bevorzugt kleiner als 88 und grösser als 10 Grad und besonders bevorzugt kleiner als 80 und grösser als 15 Grad ist.

6. Behälter nach einem der Ansprüche 1 bis 5, **dadurch gekennzeichnet, dass** sich die Vertiefung (15) in Richtung des Behälterinneren gegenüber der ersten lichten Weite (27) zu der zweiten lichten Weite (29) aufweitet und sich zu einer dritten lichten Weite (39) verengt.

7. Behälter nach einem der vorangehenden Ansprüche, **dadurch gekennzeichnet, dass** die maximale Überdachung (25) der Vertiefung (15) gemessen quer zu einer Mittelachse (37) der Vertiefung zwischen 0,05 mm und 1 mm und bevorzugt zwischen 0,25 und 0,5 mm ist.

8. Behälter nach einem der Ansprüche 2 bis 7, **dadurch gekennzeichnet, dass** die Wandung (21) der Vertiefung (15) und ein an die Wandung (21) der Vertiefung (15) angrenzender Abschnitt der Überdachung einen Winkel zwischen 20 und 50 Grad und bevorzugt zwischen 30 und 40 Grad einschliessen.

9. Behälter nach einem der vorangehenden Ansprüche, **dadurch gekennzeichnet, dass** die Vertiefung (15) eine im Wesentlichen rotationssymmetrische Gestalt besitzt.

10. Behälter nach einem der vorangehenden Ansprüche, **dadurch gekennzeichnet, dass** eine äußere Form des Funktionselements (17) und eine innere Form der Vertiefung (15) derart miteinander korrespondieren, dass das Funktionselement (17) gegenüber einem im Behälterinneren bevorrateten Produkt fluiddicht in der Vertiefung (15) gehalten ist.

11. Behälter nach einem der vorangehenden Ansprüche, **dadurch gekennzeichnet, dass** an dem Funktionselement (17) eine zweite Durchgangsöffnung (43) vorgesehen ist, um einen Fluidaustausch zwischen Behälterinnerem und der Umgebung zu ermöglichen.

12. Behälter nach Anspruch 11, **dadurch gekennzeichnet, dass** die zweite Durchgangsöffnung (43) durch eine gasdurchlässige Membran (45) verschlossen ist.

13. Behälter nach einem der Ansprüche 1 bis 11, **dadurch gekennzeichnet, dass** das Funktionselement (17) ein gesintertes, poröses Teil aus HDPE ist.

14. Behälter nach einem der vorangehenden Ansprüche, **dadurch gekennzeichnet, dass** das Funktionselement (17) eine chemische Substanz beinhaltet, die in Fluidverbindung mit dem Behälterinneren ist.

## Claims

1. A container (11) produced from a plastic material, comprising
- a container wall (13) delimiting a container interior and
- an outlet opening (12) provided on the container wall (13) for emptying a product which can be accommodated in the plastic container (11),
wherein the container (11) is formed by extrusion blowmolding and a recess (15) protruding into the container interior is formed on the container wall (13) to accommodate a functional element (17), wherein the recess (15) is accessible through an insertion opening (19), wherin
the recess (15) has a canopy (25) at least in a subregion, which is formed by a section of the container wall (13) delimiting the insertion opening and a functional element (17) is form fit accommodated in the recess (15),
**characterized in that** the insertion opening (19) has a first clear width (27) and the recess (15) widens in the direction of the container interior to a second clear width (29), wherein the second clear width (29) is greater than the first clear width (27).

2. The container as claimed in claim 1, **characterized in that** the recess (15) has a wall (21) and a base (23).

3. The container as claimed in claim 2, **characterized in that** a passage opening (41) is provided at the base (23) and/or the wall (21) of the recess (15).

4. The container as claimed in any one of claims 1 to 3, **characterized in that** the recess (15) has a center axis (37) which is essentially perpendicular to the container wall (13).

5. The container as claimed in any one of claims 1 to 3, **characterized in that** the recess (15) has a center axis (37), which encloses an angle with the container wall (13), which is less than 90 and greater than 0°, preferably less than 88 and greater than 10°, and particularly preferably less than 80 and greater than 15°.

6. The container as claimed in any one of claims 1 to 5, **characterized in that** the recess (15) widens in the direction of the container interior in relation to the first clear width (27) to the second clear width (29) and constricts to a third clear width (39).

7. The container as claimed in any one of the preceding claims , **characterized in that** the maximum canopy (25) of the recess (15) measured transversely to a center axis (37) of the recess is between 0.05 mm and 1 mm and preferably between 0.25 and 0.5 mm.

8. The container as claimed in any one of claims 2 to 7, **characterized in that** the wall (21) of the recess (15) and a section of the canopy adjoining the wall (21) of the recess (15) enclose an angle between 20 and 50° and preferably between 30 and 40°.

9. The container as claimed in any one of the preceding claims, **characterized in that** the recess (15) has an essentially rotationally-symmetrical design.

10. The container as claimed in any of the preceding claims, **characterized in that** an outer shape of the functional element (17) and an inner shape of the recess (15) correspond to one another such that the functional element (17) is held fluid-tight in the recess (15) in relation to a product stored in the container interior.

11. The container as claimed in any one of the preceding claims, **characterized in that** a second passage opening (43) is provided on the functional element (17), to enable a fluid exchange between container interior and the surroundings.

12. The container as claimed in claim 11, **characterized in that** the second passage opening (43) is closed by a gas-permeable membrane (45).

13. The container as claimed in any one of claims 1 to 11, **characterized in that** the functional element (17) is a sintered, porous part made of HDPE.

14. The container as claimed in any one of the preceding claims, **characterized in that** the functional element (17) contains a substance which is in fluid connection with the container interior.

## Revendications

1. Contenant (11) fabriqué en une matière plastique comprenant
- une paroi (13) de contenant délimitant un intérieur de contenant et
- une ouverture de sortie (12) prévue sur la paroi (13) de contenant, destinée à vider un produit susceptible d'être reçu dans le contenant (11) en matière plastique,
le contenant (11) étant réalisé par extrusion-soufflage et un renfoncement (15) saillant sur la paroi (13) de contenant vers l'intérieur du contenant étant conçu pour recevoir un élément fonctionnel (17) et le renfoncement (15) étant accessible à travers une ouverture d'insertion (19),
le renfoncement (15) comportant au moins dans une zone partielle un recouvrement (25) qui est réalisé par une partie de la paroi (13) de contenant délimitant l'ouverture d'insertion (19) et un élément fonctionnel (17) étant maintenu par complémentarité de forme dans le renfoncement (15),
**caractérisé**
**en ce que** l'ouverture d'insertion (19) présente une première largeur intérieure (27) et en ce que le renfoncement (15) s'élargit dans la direction de l'intérieur du contenant en une deuxième largeur intérieure (29), la deuxième largeur intérieure (29) étant supérieure à la première largeur intérieure (27).

2. Contenant selon la revendication 1, **caractérisé en ce que** le renfoncement (15) comporte une paroi (21) et un fond inférieur (23).

3. Contenant selon la revendication 2, **caractérisé en ce que** sur le fond inférieur (23) et / ou sur la paroi (21) du renfoncement (15) est prévue une ouverture de passage (41).

4. Contenant selon l'une quelconque des revendications 1 à 3, **caractérisé en ce que** le renfoncement (15) comporte un axe médian (37), lequel se tient sensiblement à la perpendiculaire sur la paroi (13) de contenant.

5. Contenant selon l'une quelconque des revendications 1 à 3, **caractérisé en ce que** le renfoncement (15) comporte un axe médian (37), lequel inclut avec la paroi (13) de contenant un angle, qui est inférieur à 90 et supérieur à 0 degrés, de préférence inférieur à 88 et supérieur à 10 degrés et de manière particulièrement préférentielle, inférieur à 80 et supérieur à 15 degrés.

6. Contenant selon l'une quelconque des revendications 1 à 5, **caractérisé en ce que** le renfoncement (15) s'élargit dans la direction de l'intérieur du contenant en rapport à la première largeur intérieure (27) en la deuxième largeur intérieure (29) et se rétrécit en une troisième largeur intérieure (39).

7. Contenant selon l'une quelconque des revendications précédentes, **caractérisé en ce que** le recouvrement (25) maximum du renfoncement (15), mesuré à la transversale de l'axe médian (37) du renfoncement est compris entre 0,05 mm et 1 mm et de préférence entre 0,25 et 0,5 mm.

8. Contenant selon l'une quelconque des revendications 2 à 7, **caractérisé en ce que** la paroi (21) du renfoncement (15) et une partie du recouvrement adjacente à la paroi (21) du renfoncement (15) incluent un angle compris entre 20 et 50 degrés et de préférence, entre 30 et 40 degrés.

9. Contenant selon l'une quelconque des revendications précédentes, **caractérisé en ce que** le renfoncement (15) détient une configuration sensiblement symétrique en rotation.

10. Contenant selon l'une quelconque des revendications précédentes, **caractérisé en ce qu'**une forme extérieure de l'élément fonctionnel (17) et une forme intérieure du renfoncement (15) correspondent l'une avec l'autre de telle sorte que l'élément fonctionnel (17) soit maintenu dans le renfoncement (15) de manière étanche au fluide par rapport à un produit stocké à l'intérieur du contenant .

11. Contenant selon l'une quelconque des revendications précédentes, **caractérisé en ce que** sur l'élément fonctionnel (17) est prévue une deuxième ouverture de passage (43), pour permettre un échange de fluide entre l'intérieur du contenant et l'environnement.

12. Contenant selon la revendication 11, **caractérisé en ce que** la deuxième ouverture de passage (43) est fermée par une membrane (45) perméable au gaz.

13. Contenant selon l'une quelconque des revendications 1 à 11, **caractérisé en ce que** l'élément fonctionnel (17) est une pièce poreuse frittée, en HDPE.

14. Contenant selon l'une quelconque des revendications précédentes, **caractérisé en ce que** l'élément fonctionnel (17) contient une substance chimique, qui est en liaison fluidique avec l'intérieur du contenant.
